# FASCICULE DE BREVET EUROPEEN

(11) **EP 1 234 687 B1**
(45) Date de publication et mention de la délivrance du brevet: **31.05.2006**
(21) Numéro de dépôt: 02356035.2
(22) Date de dépôt: 22.02.2002
(51) Int. Cl.: B42D 15/00

(54) **Document d'information insérable dans un emballage de produit alimentaire, dit leaflet et son procédé de fabrication**
In eine Lebensmittelverpackung einsetzbares Informationsdokument, genanntes Merkblatt und sein Herstellungsverfahren
Information document insertable into the packaging of a food product, said leaflet and its method of fabrication

(30) Priorité: 27.02.2001 FR 0103368
(43) Date de publication de la demande: 28.08.2002
(73) Titulaire: Wallon Imprimeur S.A., 03270 Saint-Yorre Cedex (FR)
(72) Inventeur: De La Motte-Bouloumié, Xavier, 03200 Vichy (FR); Collard, Gérard, 03200 Le Vernet (FR)
(74) Mandataire: Chanet, Jacques

(56) Documents cités:
- EP-A- 0 418 759
- DE-A- 19 727 844
- GB-A- 2 226 524
- US-A- 4 671 839
- US-A- 5 667 210

## Description

La présente invention est du domaine des techniques de l'imprimerie en vue de l'emballage et elle a pour objet un nouvel insert publicitaire, dit "leaflet" destiné à être inséré dans un emballage de produit alimentaire notamment, et son procédé de fabrication,.

On rappelle qu'aujourd'hui beaucoup de produits alimentaires humides tels que fromage, pièce de viande prédécoupée, légumes ou fruits, sont présentés à la clientèle confinés dans un emballage qui les isole de l'air et des contacts extérieurs, cela pour des raisons de conservation (éviter la dessiccation, l'oxydation), d'hygiène, voire de simple présentation. De tels emballages bien connus sont par exemple ceux des fromages "camemberts", constitués d'une première feuille souple elle même constituée d'un combiné de papier et d'un film de matière plastique, et d'une boite cylindrique en carton ou en bois; par exemple encore les emballages de pièces de viande prédécoupées que l'on trouve dans les "super marchés", constitués d'une barquette en polystyrène expansé refermée, par dessus la/les pièces de viande que contient la barquette, par un film transparent; on pourrait citer ainsi des exemples très variés d'emballages dans lesquels le produit alimentaire, généralement humide dans ces cas là, est confiné, visible ou non, dans son emballage dont on recherchera une étanchéité convenable.

Or suivant les techniques modernes de distribution on souhaitera parfois insérer dans l'emballage des informations relatives au produit emballé, par exemple l'histoire de sa production, l'indication de son origine, etc.., ou encore des conseils pour le préparer. On inclura donc dans l'emballage un document imprimé, généralement en papier, ledit "leaflet", comportant ces informations.

Une technique de production particulièrement économique d'impression du leaflet est son impression par des machines imprimant en continu, dites rotatives, et délivrant en sortie de chaîne un leaflet plié, façonné et découpé, c'est à dire fini.

Or, à la fois pour des raisons d'hygiène, résultant quelquefois de la réglementation et proscrivant un contact direct de l'encre d'imprimerie avec le produit alimentaire, et pour des raisons de présentation du leaflet que l'eau d'exsudation et/ou de condensation détrempe et détériore, on a cherché à isoler le leaflet tout en ménageant sa lisibilité.

On a donc mis en oeuvre diverses techniques pour isoler le leaflet :
- mise en sachet en matière plastique thermosoudé du leaflet, technique connue sous le nom de "flow pack"
- "pelliculage" ou encore plastification feuille à feuille du leaflet au moins sur ses faces externes,

La technique de flow pack nécessite de réaliser d'abord les imprimés et de les reprendre ensuite sur une machine différente pour les insérer dans les sachets; ces opérations assez longues et coûteuses grèvent finalement le coût du produit; en outre les bords thermosoudés des extrémités prennent une place dans l'emballage qui limite celle de la partie imprimée. Par exemple si le sachet doit être inséré dans une boite de fromage de type Camembert, il aura une longueur hors tout d'environ 80 mm; compte tenu d'un thermosoudage d'au moins 10mm de largeur à chaque extrémité du sachet, la longueur de l'imprimé est réduite à 55 ou 60 mm, ce qui réduit significativement la taille du message, publicitaire par exemple. Enfin, le consommateur final doit prendre la peine d'ouvrir le flow-pack, par exemple avec une paire de ciseaux, pour prendre connaissance de l'information.

La technique du pelliculage telle que pratiquée jusqu'ici consiste à appliquer une feuille de matière plastique sur chaque feuille individuelle de l'imprimé. Ceci oblige à réaliser l'imprimé en plusieurs étapes sur plusieurs machines, voire en des lieux de production différents ou éloignés; ce qui se traduit encore par des faibles cadences de production, des délais de fabrication importants avec stockage des produits intermédiaires, et finalement des coûts élevés. Or cette technique est très avantageuse du point de vue du gain de place d'information par rapport à la technique du flow pack. Cependant elle a encore l'inconvénient de conduire à un leaflet dont la préhension automatique est moins aisée que celle du leaflet en flow pack, voire impossible, en raison du caractère aléatoire de son encombrement (possibilité d'ouverture ou de dépliage spontanés ou sous l'action d'organe de préhension); en d'autres termes on doit placer manuellement le leaflet dans l'emballage.

En résumé on sait produire d'une part des leaflets pelliculés, mais selon une technique de production feuille à feuille donc coûteuse et donnant des produits non préhensibles automatiquement, d'autre part on sait produire en continu des leaflets mais qui ne sont pas pelliculés et qui doivent être placés sous flow-pack pour respecter les normes d'hygiène et être préhensibles automatiquement.

En conclusion il n'a pas encore été proposé de leaflet sortant pelliculé, ou autrement isolé, et fini d'une chaîne d'impression et de façonnage en continu comprenant une machine d'impression rotative, et dont la préhension puisse être automatisée de façon fiable.

C'est précisément le but de la présente invention que de produire en continu en sortie de rotative un document imprimé dit leaflet dont au moins toutes les faces externes soient pelliculées, et qui se présente comme un objet d'un encombrement certain, facilement préhensible de façon automatique, par ventouse par exemple.

On insistera particulièrement sur l'intérêt de la production en continu qui ne réside pas seulement dans un gain de temps appréciable au regard du coût de fabrication, mais aussi et surtout dans le raccourcissement considérable du délai de mise à disposition du leaflet à son utilisateur final; en effet le leaflet est souvent utilisé dans des campagnes promotionnelles qui exigent une coordination, toujours difficile, des différents acteurs de la campagne, et le raccourcissement d'un seul délai est un facteur déterminant de l'efficacité de la coordination.

US-A-5 667 120 décrit un document selon la revendication 1, mais avec une colle non repositionnable.

La présente invention a ainsi deux objets : d'une part des produits, dit documents, ou encore leaflets, et d'autre part un procédé d'élaboration de leaflets et les produits obtenus suivant le procédé, certains de ces produits répondant à la définition du premier objet.

Selon la présente invention, dans son premier objet, un document imprimé pelliculé façonné, dit "leaflet" destiné à être inséré dans un emballage, comprenant au moins deux feuillets dits externes, ou de couverture, dont au moins les faces extérieures sont pelliculées, est caractérisé dans sa généralité en ce qu'il comporte, prolongeant le bord dit d'extrémité de l'un au moins des dits deux feuillets de couverture, un volet, lui aussi pelliculé sur au moins sa face extérieure, le dit volet comportant de la colle reposionnable sur sa face intérieure de manière à lui conférer, étant rabattu sur la face extérieure de l'autre feuillet de couverture, une fonction de fermoir pour maintenir plaqués les uns contre les autres les dits deux feuillets au moins et pour conférer au document un encombrement défini autorisant sa préhension mécanique.

On entend par faces pelliculées le fait que les faces sont revêtues d'un film adhésivé de matière plastique, ce qui comme dit plus haut est connu de l'art antérieur, mais par un procédé feuille à feuille.

On entend par document façonné le fait que le document ne requiert pas d'autre traitement, qu'il est prêt à être utilisé, notamment qu'il comporte ses découpes, rectilignes ou courbes, de haut ou de bas de page, de finition et de présentation.

On entend par colle repositionnable une substance dont l'adhésivité permet au consommateur final d'ouvrir plusieurs fois le leaflet en soulevant le volet, et de la refermer sans risque de déchirer le leaflet.

Le document de l'invention ainsi défini peut se présenter sous diverses formes de pliage connues de l'art antérieur : en livret simple ou avec feuillets intérieurs, en pli roulé avec un ou plusieurs feuillets intérieurs, en accordéon.

Grâce au fermoir on sera dispensé de devoir placer le document sous "flow-pack" puisqu'à la fois il sera isolé par le pelliculage et qu'il possédera un encombrement, ou une géométrie, bien défini ainsi qu'une compacité autorisant sa préhension mécanique automatisée.

On notera que la définition du document de l'invention englobe le fait que le document peut être imprimé sur chacune des faces de ses feuillets, ce qui est généralement recherché puisqu'il s'agit, pour un coût donné, de communiquer le maximum d'informations, mais aussi le fait que des faces de feuillets autres que de couverture pourront être pelliculées; ce sera par exemple le cas de document destinés à être placés dans des emballages où règne une très forte hygrométrie ou un milieu biologiquement agressif.

Avantageusement le dit document étant du genre constitué de deux feuillets reliés et articulés par un pli, et pelliculés sur au moins leur face apparaissant comme extérieure lorsqu'ils sont rabattus l'un sur l'autre, le dit volet est rabattu sur la face extérieure de l'autre feuillet; on comprend qu'il s'agit du document le plus simple répondant à la définition de l'invention.

Avantageusement encore le document étant du genre constitué de plusieurs feuillets reliés et articulés en "livret", dont deux feuillets de cou verture pelliculés au moins sur leur face apparaissant comme extérieure lorsqu'ils sont rabattus les uns sur les autres, le dit volet est rabattu sur la face extérieure de l'autre feuillet de couverture.

On notera que dans ce cas une technique connue de brochage en continu, telle que dépose d'un filet de colle à l'emplacement d'un pli séparant deux feuillets, peut être incluse dans le processus qui sera décrit ultérieurement; on obtiendra ainsi un document du genre le plus courant répondant à la définition de l'invention.

Avantageusement encore le dit document étant du genre constitué de plusieurs feuillets articulés en "pli roulé", dont deux feuillets externes pelliculés sur leur face apparaissant comme extérieure lorsqu'ils sont rabattus les uns sur les autres, le dit volet est rabattu sur la face extérieure de l'autre feuillet de couverture.

Avantageusement enfin, le dit document étant du genre constitué de plusieurs feuillets en nombre impair articulés en "accordéon", dont deux feuillets externes pelliculés sur leur face apparaissant comme extérieure lorsqu'ils sont rabattus les uns sur les autres, il comporte deux volets, chacun le long du bord d'extrémité d'un dit feuillet de couverture , chacun des dits volets étant rabattu sur la face extérieure de l'autre feuillet de couverture.

Selon la présente invention et dans son second objet, un procédé de fabrication d'un document imprimé pelliculé façonné, dit "leaflet" destiné à être inséré dans un emballage, comprenant au moins deux feuillets dont au moins l'une des faces est pelliculée, c'est à dire revêtue d'un film adhésivé de matière plastique, est caractérisé dans sa généralité en ce qu'il comprend la séquence d'opérations consistant à :
- imprimer en continu sur machine rotative constituant un premier poste dit d'impression, des informations sur au moins l'une des deux faces d'une bande continue du dit support pour obtenir une bande imprimée sur au moins une de ses faces,

(On notera que le support d'impression est de préférence du papier, mais il pourrait être aussi tout autre matériau souple imputrescible ou insensible à l'humidité, et apte à l'impression ou à toute autre forme de marquage.)
- dérouler à partir d'une bobine et plaquer en continu un film adhésivé de matière plastique autorisant en particulier le contact avec des produits alimentaires, sur au moins une partie de la dite bande pour obtenir une bande imprimée pelliculée,

(On notera que le plaquage, parce que l'adhésif s'y prête, est réalisé entre des rouleaux soumis à une force de rapprochement de 10 à 50 kg, selon la largeur du film plaqué.)
- replier une partie latérale dite volet au-dessus de la face extérieure d'une bande pour constituer un fermoir et maintenir fermé le document et lui conférer un encombrement défini et une compacité autorisant sa préhension mécanique, déposer en continu de la colle repositionnable sur une face de l'une au moins, dite volet, des parties latérales de ladite bande, partie latérale contiguë à un des deux feuillets de couverture, ledit volet, étant destiné à former un fermoir pour ledit document constitué d'au moins deux feuillets dont deux feuillets de couverture au moins
- tronçonner, dans un dernier poste dit de tronçonnage, la dite bande, suivant des lignes de découpe transversales par rapport au sens de défilement pour former des tronçons de bande dont certains au moins constituent le dit document;

(On notera que dans ce poste, dont la technique est connue de l'art, certaines parties tronçonnées peuvent être des "chutes", par exemple dans les cas où la découpe des hauts et/ou bas de page, est en biais ou n'est pas rectiligne).

Avantageusement, la dite partie au moins de la dite bande sur laquelle est plaqué le dit film adhésivé est une partie imprimée, mais pas nécessairement d'éléments verbaux; on peut ainsi concevoir qu'elle puisse être imprimée d'une couleur plate, l'intérêt du pelliculage restant de faire obstacle à la migration de solvants à activité olfactive.

On doit comprendre à ce stade de la définition du procédé de l'invention que, l'opération ci-après définie n'étant qu'alternative, le procédé s'applique aussi bien à la fabrication d'une simple carte pelliculée sur au moins l'une de ces faces, face qui sera celle en regard ou au contact du produit emballé. Sans doute sait-on produire des cartes plastifiées, telles par exemple que certaines cartes d'identité modernes, mais à la connaissance de la Demanderesse, il n'a jamais été proposé de fabriquer de simples cartes imprimées pelliculées dans un processus continu en sortie de rotative.

Plus particulièrement, le dit document devant être constitué d'au moins deux feuillets articulés l'un sur l'autre, le procédé comprend, avant l'opération de tronçonnage, une opération dite de pliage de feuillets consistant à
- plier en continu au moins une fois la dite bande imprimée pelliculée pour former au moins un premier pli compris entre deux feuillets, deux au moins des feuillets, dits de couverture, du document étant pelliculés sur au moins une face dite extérieure.

L'invention sera mieux comprise, et des détails en relevant apparaîtront à la description qui va être faite de ses deux objets, en référence aux dessins des planches annexées dans lesquelles :

### ART ANTERIEUR

les figures 1 à 4 illustrent un art antérieur connu en matière de leaflets;
la fig. 1 en illustre un exemple assez courant, de type livret, destiné à être incorporé dans un emballage pour accompagner un produit quelconque;
la fig.2 illustre le document de la figure 1 de manière simplifiée schématique;
les figures 3 et 4 illustrent de manière analogue d'autres leaflets de l'art antérieur, savoir :
la fig.3 un leaflet dit "en pli roulé,
la fig.4 un leaflet "en accordéon";
la fig. 5 illustre l'un des leaflets des figures précédentes, placé dans un sachet en matière plastique thermosoudé en "flow pack";

### INVENTION

les figures suivantes illustrent l'invention:
la fig.6 illustre schématiquement le procédé de fabrication d'un leaflet conforme à l'invention,
la fig.7 illustre un leaflet en livret, le plus simple possible tel qu'obtenu selon le procédé de la figure précédente,
la fig.8 représente le même en perspective
la fig.9 illustre un leaflet analogue à celui de la fig.1 mais comportant les attributs de l'invention
les fig.10 à 12 illustrent schématiquement des leaflets analogues à ceux des fig. 2-4 mais comportant les attributs de l'invention, et
la fig.13 illustre de façon schématique un leaflet relevant aussi de l'invention, mais seulement en raison de son obtention selon le procédé dans la définition la plus générale de celui-ci.

Sur les fig.1 et 2, un document 1 dit leaflet en raison de sa destination est du type en livret et comporte quatre feuillets tels que 2 ou 3; les feuillets résultent généralement du pliage d'un double feuillet; les deux feuillets internes 3 sont fixés par collage par exemple le long de leur ligne de pliage; les feuillets externes 2 sont dits de couverture et, sur le dessin, leurs faces extérieures 4 sont tournées vers le haut. En général toutes les faces des feuillets sont imprimées.

Il apparaît bien sur la figure que le leaflet a un encombrement assez imprécis en raison de l'écartement spontané des feuillets, et que cette imprécision de l'encombrement le rend impropre à une préhension automatisée.

Sur les fig.3 et 4 sont schématisés de manière analogue à celle de la fig.2, respectivement un leaflet en "pli roulé" 8, et un leaflet "en accordéon" 9, l'un et l'autre à quatre feuillets.

Comme indiqué plus haut les leaflets des figures précédentes peuvent être issus d'une production en continu derrière une rotative.

Sur la fig.5, un quelconque des leaflets 1, 8 ou 9 a été placé sous "flow-pack", c'est à dire dans un sachet 11 refermé par thermosoudage en 110 et il apparaît bien que les dimensions du leaflet doivent être plus petites que celles du sachet d'au moins la largeur du thermosoudage. La nécessité de cette disposition sous flow-pack résulte, comme énoncé plus haut, d'impératifs d'hygiène d'une part, et de mécanisation de la préhension d'autre part.

Sur les fig.7 et 8 un leaflet 10 conforme à l'invention, du type en livret à deux feuillets 11 et 12, donc externes ou de couverture, est caractérisé dans sa structure par l'existence d'un volet 13, à fonction de fermoir, prolongeant, sur son bord d'extrémité, l'un des feuillets de couverture, et par des faces extérieures pelliculées des feuillets y compris la face extérieure du volet 13. Une ligne de colle repositionnable 14 maintient le volet en position rabattue au dessus du feuillet de couverture 11.

Sur la fig.6 le procédé de l'invention suivant lequel est obtenu un leaflet tel que celui des fig.7 et 8, comprend les postes opérationnels successifs suivants :
- un premier poste dit d'impression 15 dans lequel une bande de papier 16 déroulée à partir d'une bobine 17 défile en continu entre les rouleaux d'impression 18 d'une rotative offset constituant le poste, pour fournir une bande imprimée 19;
- un deuxième poste dit de pelliculage 20 dans lequel un film adhésivé 21 déroulé à partir d'une bobine 22 est plaqué contre la face inférieure de la bande imprimée 19 par passage de l'un et de l'autre entre des rouleaux de plaquage 23. Le film adhésivé, commercialement disponible, est un film de polypropylène transparent d'une épaisseur, convenable pour le procédé, d'environ dix à trente microns (10 à 30 µ). Le deuxième poste délivre une bande imprimée pelliculée 24; l'homme de l'art comprend, comme indiqué plus haut, que le film pourrait aussi bien, dans d'autres cas de fabrication, être plaqué sur la face supérieure, et de la même façon sur les deux faces, inférieure et supérieure, de la bande.
- un troisième poste 25 dit de pliage dans lequel la bande 24 subit un premier pliage le long d'une ligne de pliage 26. On remarque que la position de la ligne de pliage ménage une partie latérale 27 au dessus de laquelle la bande n'est pas repliée. Cette partie latérale formera ultérieurement un volet à fonction de fermoir. Le troisième poste délivre, toujours en continu, une bande imprimée pelliculée pliée 28 ;
- un quatrième poste 30, dit de pose de colle repositionnable, ou d'encollage, dans lequel une buse 31 en communication avec un réservoir de colle non représenté (qui peut être sous pression ou non), dépose en filet une quantite de colle intinitesimale au voisinage au centre de la partie latérale 27; ce poste délivre une bande encollée 32. Dans les cas de volets plus larges la colle pourra être appliquée au moyen d'un tampon en mousse se rechargeant dans un bac de colle par exemple.
- un cinquième poste 35 dit de repliage de la partie latérale 27 au dessus de la bande; ce poste peut comporter à sa sortie un passage de la bande entre deux rouleaux 37, dits applicateurs, qui assurent l'application de la partie latérale encollée contre la face extérieure de la bande. La bande a alors, dans ce cas particulier de conformation, une structure de bande tubulaire 38;
- enfin un sixième poste 40 dit de tronçonnage dans lequel la bande tubulaire 38 est tronçonnée en continu au moyen de couteaux montés transversalement au sens de défilement de la bande sur un cylindre 41, en des tronçons 42 constituant chacun un leaflet répondant à la définition de l'invention donnée plus haut. Les leaflets sont réceptionnés, suivant une technique bien connue, sur un tapis sur lequel ils se chevauchent pour pouvoir être directement empilés et emballés.

Chaque poste est ainsi, respectivement, le siège d'une opération d'impression, de plaquage ou pelliculage, de pliage, de repliage, d'encollage (pose de colle), de repliage, de tronçonnage et il doit être compris que l'ensemble des postes sus décrit forme une chaîne de fabrication de leaflets, chaîne dont l'agencement est fonction du type de leaflet à obtenir. Mais il s'agit là d'une démarche d'ingénierie tout à fait habituelle à l'homme de l'art de l'imprimerie moderne en continu, dès lors que sont données, par les présentes spécifications, les règles du pelliculage en continu et de la pose de la colle sur une ou deux parties latérales ménagées à cette fin pour constituer un fermoir.

Les figures suivantes donnent à titre non limitatif des exemples de types de leaflets pouvant être obtenus par la mise en oeuvre d'un procédé ou d'une chaîne de fabrication analogues à ceux sus décrits.

Sur les fig.9 et 10, un leaflet 51 analogue à celui de la fig.1, c'est à dire à quatre feuillets dont deux feuillets 52 de couverture, relève de l'invention en ce que d'abord il comporte un volet 53 à fonction de fermoir disposé dans le prolongement de l'un des feuillets de couverture et le long du bord d'extrémité 54 de celui-ci, subsidiairement en ce qu'il comporte un film pelliculé 55 sur la face extérieure de ses feuillets de couverture et du volet, ce dernier comportant sur sa face intérieure (inférieure sur la figure) un filet de colle 56 , et enfin en ce qu'il a été produit selon un procédé en continu analogue à celui sus décrit.

La fig.11 illustre schématiquement un leaflet 60 analogues à celui de la fig. 3, c'est à dire en pli roulé à quatre feuillets, mais comportant les attributs de l'invention, à savoir un pelliculage 62 sur la face extérieure de ses feuillets externes 63, 64 de couverture et un volet 65 à fonction de fermoir prolongeant le bord d'extrémité 66 du feuillet 63 sur lequel sont pliés et rabattus l'un sur l'autre deux feuillets internes 61.

La fig.12 illustre schématiquement un leaflet 70 en accordéon différant de celui de la fig.4 en ce que d'une part il comporte un nombre impair de feuillets, savoir trois, dont deux feuillets externes de couverture 71, 72 et un feuillet interne 73, d'autre part en ce que les feuillets externes ont leur face extérieure respectivement 74, 75, pelliculée, et sont prolongés chacun par un volet, respectivement 76, 77 à fonction de fermoir. Le leaflet diffère aussi de celui de la fig.4, en ce qu'il a été obtenu selon le procédé de l'invention.

La fig.13 illustre de manière schématique un leaflet 80 relevant aussi de l'invention, mais seulement en raison de son obtention selon le procédé dans la définition la plus générale de celui-ci. Ce leaflet est seulement constitué d'un simple feuillet 81 pelliculé sur une seule face 82 qui pourra être imprimée ou non imprimée mais qui sera la face destinée à être en contact avec le produit humide, et dans ce dernier cas la face imprimée sera l'autre face 83, non pelliculée.

On comprendra que c'est pour une meilleure lisibilité et compréhension des figures 9 à 12 que les leaflets y sont représentés entrouverts, mais que dans la réalité ils sont refermés par leur fermoir, tel que représenté en figure 8, et tel que défini dans les revendications.

Bien que l'on ait décrit et représenté à titre d'exemples une forme de mise en oeuvre relativement simplifiée du procédé de l'invention et diverses formes de réalisation de documents imprimés pelliculés dits leaflets relevant de celle-ci, il doit être compris que ces exemples ne sont pas limitatifs de sa portée, et l'on prendra soin, pour connaître la portée de cette dernière, de se reporter aux définitions générales qui sont données, tant du document pris dans sa structure, que du procédé pris dans ses diverses opérations.

## Revendications

1. Document imprimé pelliculé façonné, dit "leaflet"destiné à être inséré dans un emballage, comprenant au moins deux feuillets dits externes, ou de couverture, dont au moins les faces extérieures sont pelliculées, c'est à dire revêtues d'un film de matière plastique, le dit document comportant:
prolongeant le bord dit d'extrémité de l'un au moins des dits deux feuillets de couverture un volet (13, 53, 65, 76, 77), lui aussi pelliculé (7) sur au moins sa face extérieure, le dit volet comportant de la colle (14, 56, 67, 78) sur sa face intérieure de manière à lui conférer, étant rabattu sur la face extérieure de l'autre feuillet de couverture, une fonction de fermoir pour maintenir plaqués les uns contre les autres les dits deux feuillets au moins et pour conférer au document un encombrement défini et une compacité autorisant sa préhension mécanique, **caractérisé en ce que** la dite colle (14, 56, 67, 78) est repositionnable.

2. Document selon la revendication 1, **caractérisé :**
**en ce qu'**étant du genre constitué de deux feuillets (11,12) reliés et articulés par un pli, et pelliculés (7) sur au moins leur face apparaissant comme extérieure lorsqu'ils sont rabattus l'un sur l'autre, le dit volet (13) est rabattu sur la face extérieure de l'autre feuillet; (fig.7,8)

3. Document selon la revendication 1, **caractérisé :**
**en ce qu'**étant du genre constitué de plusieurs feuillets reliés et articulés en livret (51), dont deux feuillets (52) de couverture pelliculés (55) au moins sur leur face apparaissant comme extérieure lorsqu'ils sont rabattus les uns sur les autres, le volet (53) est rabattu sur la face extérieure de l'autre feuillet de couverture; (fig.9,10).

4. Document selon la revendication 1, **caractérisé :**
**en ce qu'**étant du genre constitué de plusieurs feuillets articulés en "pli roulé", dont deux feuillets externes (63,64) pelliculés (62) sur leur face apparaissant comme extérieure lorsqu'ils sont rabattus les uns sur les autres, le volet (65) est rabattu sur la face extérieure de l'autre feuillet externe (64); (fig.11)

5. Document selon la revendication 1, **caractérisé :**
**en ce qu'**étant du genre constitué de plusieurs feuillets (73,74,75) en nombre impair articulés en "accordéon", dont deux feuillets externes (74,75) pelliculés sur leur face apparaissant comme extérieure lorsqu'ils sont rabattus les uns sur les autres, il comporte deux volets (76,77), chacun le long du bord d'extrémité d'un dit feuillet de couverture , chacun des dits volets étant rabattu sur la face extérieure de l'autre feuillet de couverture; (fig.12)

6. Procédé de fabrication d'un document imprimé pelliculé façonné, dit "leaflet" destiné à être inséré dans un emballage, comprenant au moins deux feuillets dont au moins l'une des faces est pelliculée, c'est à dire revêtue d'un film adhésivé de matière plastique, le dit procédé comprenant:
les étapes suivantes consistant à :
- imprimer en continu sur machine rotative constituant un premier poste (15) dit d'impression, des informations sur au moins l'une des deux faces d'une bande continue (16) du dit support pour obtenir une bande imprimée (19) sur au moins une de ses faces,
- dérouler à partir d'une bobine (12) et plaquer en continu un film adhésivé (21) de matière plastique sur au moins une partie de la dite bande pour obtenir une bande imprimée pelliculée (24),
- replier une partie latérale (27) dite volet, au-dessus de la face extérieure d'une bande (28) pour constituer un fermoir et maintenir fermé ledit document et lui conférer un encombrement défini et une compacité autorisant sa préhension mécanique,
- déposer en continu de la colle repositionnable (33) sur une face de l'une (27) au moins , dite volet, des parties latérales de la dite bande, partie latérale (27) contiguë à un des deux feuillets de couverture, ledit volet étant destiné à former un fermoir pour ledit document constitué d'au moins deux feuillets dont deux feuillets de couverture au moins.
- tronçonner, dans un dernier poste (40) dit de tronçonnage, la dite bande, suivant des lignes de découpe transversales par rapport au sens de défilement pour former des tronçons de bande dont certains (42) au moins des dits tronçons constituent les dits documents; (fig.6)

7. Procédé selon la revendication 6, **caractérisé :**
**en ce que** la dite partie au moins de la dite bande sur laquelle est plaqué le dit film adhésivé est une partie imprimée

8. Procédé selon l'une quelconque des revendications 6 et 7, **caractérisé :**
**en ce que**, le dit document étant constitué d'au moins deux feuillets articulés l'un sur l'autre, il comprend, avant l'opération de tronçonnage (40), une opération (25) dite de pliage de feuillets consistant à
- plier en continu au moins une fois la dite bande imprimée pelliculée pour former au moins un premier pli (26) compris entre deux feuillets, deux au moins des feuillets, dits de couverture, du document étant pelliculés sur au moins une face dite extérieure.

## Claims

1. Shaped laminated printed document, termed a "leaflet", intended to be inserted inside packaging, comprising at least two leaves, termed outer or covering leaves, of which at least one of the outer faces is laminated, that is to say covered with a plastic film,
the said document having, extending the edge, known as the end edge, of at least one of the said two covering leaves, a flap (13, 53, 65, 76, 77), itself also laminated (7) on at least its outer face, the said flap having adhesive (14, 56, 67, 78) on its inner face, so that, when it is folded back onto the outer face of the other covering leaf, it is given a clasping function in order to hold the said at least two leaves pressed against each other and to give the document a definite size and compactness allowing it to be handled mechanically, **characterized in that** the said adhesive (14, 56, 67, 78) is repositionable.

2. Document according to claim 1, **characterised in that** :
being of the type consisting of two leaves (11, 12) connected and hinged by a fold, and laminated (7) on at least their face appearing as the outer face when they are folded back one on the other, the said flap (13) is folded back onto the outer face of the other leaf (fig.7,8).

3. Document according to claim 1, **characterised in that**
being of the type consisting of several leaves connected and hinged in the form of a booklet (51), of which two covering leaves (52) are laminated (55) at least on their face appearing as the outer face when they are folded back onto each other, the flap (53) is folded back onto the outer face of the other covering leaf (fig.9,10).

4. Document according to claim 1, **characterised in that**:
being of the type consisting of several leaves hinged in "letter fold", of which two outer leaves (63,64) laminated (62) on their face appearing as the outer face when they are folded back onto each other, the flap (65) is folded back on the outer face of the other outer leaf (64) (fig.11).

5. Document according to claim 1, **characterised in that**:
being of the type consisting of several leaves (73,74,75) in an odd number hinged in "concertina form", of which the two outer leaves (74,75) laminated on their face appearing as the outer face when they are folded back onto each other, it has two flaps (76,77), each along the end edge of one said covering leaf, each of the said flaps being folded back onto the outer face of the other covering leaf (fig. 12).

6. Method for producing a shaped laminated printed document, termed a "leaflet", intended to be inserted in packaging, comprising at least two leaves of which at least one of the faces is laminated, that is to say covered with an adhesive-coated plastic film, the said method comprising the following steps consisting of:
- printing continuously on a rotating machine consisting of a first station (15), known as a printing station, information on at least one of the two faces of a continuous strip (16) of the said support so as to obtain a printed strip (19), on at least one of its faces,
- unwinding from a reel (12) and continuously applying an adhesive-coated plastic film (21) onto at least part of the said strip so as to obtain a laminated printed strip (24),
- folding a lateral part (27), termed a flap, above the outer face of the strip (28) so as to constitute a clasp and to hold the said document closed and to give it a definite size and compactness enabling it to be handled mechanically,
- depositing the repositionable adhesive (33) continuously on a face of at least one part (27), termed a flap, of the lateral parts of the said strip, a lateral part (27) adjoining one of the two covering leaves, the said flap being intended to form a clasp for the said document consisting of at least two leaves including at least two covering leaves,
- cutting to length, in a final station (40) termed a cutting station, the said strip along cutting lines that are transverse with respect to the direction of movement, in order to form lengths of strip of which at least some (42) of the said lengths constitute the said documents (fig.6).

7. Method according to claim 6, **characterised in that**:
the said at least part of the said strip on which the said adhesive film is applied is a printed part.

8. Method according to either of claims 6 or 7,
**characterised in that**:
the said document consisting of at least two leaves hinged to each other, it comprises before the cutting operation (40), an operation (25) termed a leaf-folding operation consisting of
- continuously folding at least once the said laminated printed strip so as to form at least one first fold (26) comprised between two leaves, at least two of the leaves, termed covering leaves, of the document being laminated on at least one said outer face.

## Patentansprüche

1. Bedrucktes, beschichtetes, gestaltetes Dokument, genannt "leaflet", das in eine Verpackung einlegbar ist, mindestens zwei Blätter, genannt Außen- oder Deckblätter, von denen mindestens die Außenflächen beschichtet, d.h. mit einer Folie aus Kunststoff überzogen sind, wobei das Dokument umfasst:
eine Klappe (13, 53, 65, 76, 77), die den Rand, genannt Endrand eines der mindestens zwei Deckblätter verlängert, und die selbst auch auf mindestens ihrer Außenfläche beschichtet (7) ist, wobei die Klappe Klebstoff (14, 56, 67, 78) auf ihrer Innenfläche umfasst, um ihm eine Verschluss-Funktion zu verleihen, wenn sie auf die Außenfläche des anderen Deckblatts umgeschlagen ist, um mindestens die zwei Blätter gegeneinander zusammengedrückt zu halten und um dem Dokument einen definierten Platzbedarf und eine Kompaktheit mitzuteilen, die sein mechanisches Greifen gestattet, **dadurch gekennzeichnet, dass** der Klebstoff (14, 56, 67, 78) wieder positionierbar ist.

2. Dokument nach Anspruch 1, **dadurch gekennzeichnet, dass** es von der Art ist, die aus zwei durch einen Falz verbundenen und angelenkten Blättern (11, 12) gebildet ist, die auf mindestens ihrer als außen erscheinenden Flächen (7) beschichtet sind, wenn sie aufeinander geklappt sind, wobei die Klappe (13) auf die Außenfläche des anderen Blattes geklappt ist (Fig. 7, 8).

3. Dokument nach Anspruch 1, **dadurch gekennzeichnet, dass** es von der Art ist, die aus mehreren Blättern besteht, die als Heft (51) verbunden und angelenkt sind, und von denen zwei Deckblätter (52) mindestens auf ihrer als außen erscheinenden Flächen, wenn sie aufeinander geklappt sind, beschichtet (55) sind, wobei die Klappe (53) auf die Außenfläche des anderen Deckblatts geklappt ist (Fig. 9, 10).

4. Dokument nach Anspruch 1, **dadurch gekennzeichnet, dass** es von der Art ist, die als "Rollfalz" aus mehreren angelenkten Blättern besteht, von denen zwei Außenblätter (63, 64) auf ihren als außen erscheinenden Flächen, wenn sie aufeinander geklappt sind, beschichtet (62) sind, wobei die Klappe (65) auf die Außenfläche des anderen Außenblattes (64) geklappt ist (Fig. 11).

5. Dokument nach Anspruch 1, **dadurch gekennzeichnet, dass** es von der Art ist, die aus mehreren "ziehharmonikaförmig" angelenkten Blättern (73, 74, 75) ungerader Zahl besteht, von denen zwei Außenblätter (74, 75) auf ihren Flächen, die als außen erscheinen, wenn sie aufeinander gefaltet sind, beschichtet sind, es zwei Klappen (76, 77), jede sich längs des äußeren Randes des Deckblatts erstreckend, umfasst, wobei jede der Klappen auf die Außenfläche des anderen Deckblatts gefaltet ist (Fig. 12).

6. Verfahren zur Herstellung eines bedruckten beschichteten, gestalteten Dokuments, genannt "leaflet", das in eine Verpackung einlegbar ist und das mindestens zwei Blätter umfasst, von denen mindestens eine der Flächen beschichtet ist, d.h. mit einer mit Kleber versehenen Folie aus Kunststoff, wobei das Verfahren die folgenden Schritte umfasst, die bestehen aus:
- Kontinuierliches Drucken von Informationen auf mindestens eine der zwei Flächen einer kontinuierlichen Bahn (16) des Trägers mittels einer Rotationsmaschine, die eine erste Station (15), genannt Druckstation, bildet, um eine bedruckte Bahn (19) auf mindesten einer ihrer Flächen zu bilden,
- Abwickeln einer mit Kleber versehenen Folie (21) aus Kunststoff von einer Rolle (12) und kontinuierliches Aufdrücken derselben auf mindestens einen Bereich der Bahn, um eine bedruckte, beschichtete Bahn (24) zu erhalten,
- Zusammenfalten eines Seitenteils (27), genannt Klappe, über die Außenfläche einer Bahn (28), um einen Verschluss zu bilden und das Dokument geschlossen zu halten und ihm einen definierten Platzbedarf und eine Kompaktheit zu verleihen, die sein mechanisches Greifen gestattet,
- Kontinuierliches Aufbringen eines wieder positionierbaren Klebstoffs (33) auf eine Fläche mindestens eines (27) der Seitenteile der Bahn, genannt Klappe, wobei das Seitenteil (27) mit einem der zwei Deckblätter zusammenhängt, wobei die Klappe dazu dient, einen Verschluss für das Dokument zu bilden, das aus mindesten zwei Blättern besteht, von denen mindestens zwei Deckblätter sind,
- Zerteilen der Bahn in einer letzten Station (40), genannt Zerteilstation, entsprechend Schnittlinien, die quer zur Ablaufrichtung liegen, um Bahnteilstücke zu bilden, von denen mindestens einige bestimmte (42) der Teilstücke die Dokumente bilden (Fig. 6).

7. Verfahren nach Anspruch 6, **dadurch gekennzeichnet, dass**
mindestens der Bereich der Bahn, auf den die mit Kleber versehene Folie gedrückt wird, ein bedruckter Bereich ist.

8. Verfahren nach einem beliebigen der Ansprüche 6 und 7, **dadurch gekennzeichnet, dass**, wenn das Dokument aus mindestens zwei aneinander angelenkten Blättern besteht, es vor dem Zerteilvorgang (40) einen Vorgang (25), genannt Faltvorgang umfasst, der darin besteht,
- mindestens einmal die bedruckte, beschichtete Bahn kontinuierlich zu falten, um mindestens einen ersten Falz (26) zwischen zwei Blättern zu bilden, wobei mindestens zwei der Blätter des Dokuments, genannt Deckblätter, auf mindestens einer Fläche, genannt Außenfläche, beschichtet sind.
